# EUROPÄISCHE PATENTSCHRIFT

(11) **EP 0 169 575 B1**
(45) Veröffentlichungstag und Bekanntmachung des Hinweises auf die Patenterteilung: **27.12.1990**
(21) Anmeldenummer: 85109413.6
(22) Anmeldetag: 26.07.1985
(51) Int. Cl.: E04C 3/08, E04C 3/32

(54) **Rahmensystem, insbesondere für Gestelle und den Innenausbau**
Frame system, in particular for supports or interior work
Système de châssis, en particulier pour supports ou pour l'aménagement intérieur

(30) Priorität: 27.07.1984 DE 3427816; 08.10.1984 DE 3436882
(43) Veröffentlichungstag der Anmeldung: 29.01.1986
(73) Patentinhaber: Burger, Frank, D-8000 München 80 (DE)
(72) Erfinder: Burger, Frank, D-8000 München 80 (DE); Herzog, Thomas, Prof. Dr., D-8000 München 40 (DE)
(74) Vertreter: von Bülow, Tam, Dr.

(56) Entgegenhaltungen:
- AT-B- 349 712
- DE-A- 2 236 086
- DE-C- 262 336
- DE-C- 890 860

## Beschreibung

Die Erfindung bezieht sich auf ein Rahmensystem gemäß dem Oberbegriff des Patentanspruches 1.

Aus der DE-C-890 860 ist ein Dreieckträger der eingangs genannten Art bekannt, der drei Gurte aufweist und bei dem die Bügel ebene, dreieckige Platten mit mittiger Aussparung sind, wobei diese Platten im Bereich ihrer Ecken Löcher aufweisen, durch welche die Gurte durchgesteckt werden. Diese Platten sind abwechselnd mit positivem und negativem Winkel gegenüber den Gurten geneigt, wobei benachbarte Platten sich jeweils an ihren Spitzen- bzw. Basisseiten berühren. Dieser Dreieckträger stellt eine spezielle Form eines sog. Gurtträgers dar und sieht keine Möglichkeit der Verbindung mehrerer solcher Träger zu einem Rahmengestell vor.

Die DE-A-22 36 086 beschreibt ein Rahmensystem, das ähnliche Dreieckträger verwendet. Dort sind die Gurte als parallel zueinander laufende Doppelstäbe ausgebildet zu dem Zweck, zwischen diesen Doppelstäben Befestigungsmittel wie z.B. Winkelstücke anzuschrauben. Einige der Bügel sind gegenüber den Gurten geneigt, um-wie bei Fachwerkträgern bekannt-die Stabilität zu erhöhen. Die stirnseitigen Bügel stehen dagegen unter einem rechten Winkel zu den Gurten, so daß ein Anschluß an andere Gitterträger nur stumpf erfolgen kann. Weiterhin sind zur seitlichen Befestigung zusätzliche Gurte in Form von Doppelstäben vorgesehen, die jeweils an die Seitenhalbierende der Bügel angeschlossen sind. Insgesamt sind dort also sechs Gurte in Form von Doppelstäben vorgesehen. Dies ist materialaufwendig, erhöht das Gewicht der Gitterträger und gibt diesen ein unübersichtliches Aussehen.

Aufgabe der Erfindung ist es unter Verwendung der eingangs genannten Gitterträger ein Rahmensystem zu schaffen, bei dem aneinanderstoßende Gitterträger möglichst einfach miteinander verbunden werden können.

Diese Aufgabe wird durch die im kennzeichnenden Teil des Patentanspruches 1 angegebenen Merkmale gelöst. Vorteilhafte Ausgestaltungen und Weiterbildungen der Erfindung sind den Unteransprüchen zu entnehmen.

Mit der Erfindung kann ein Rahmensystem mit leicht zu montierenden Rahmen geschaffen werden. Diese Rahmen haben auch ein ästhetisches Aussehen und ermöglichen, daß in ihrem Inneren elektrische Kabel oder ähnliches geführt werden können. Auch ist das Rahmensystem sehr flexibel, dergestalt, daß mit Grundelementen eine große Vielfalt unterschiedlicher Rahmen ausgebaut werden kann.

Dieses Rahmensystem ermöglicht zwei grundlegenden Verbindungsarten der Gitterträger, nämlich einmal die stirnseitige Verbindung, bei der die beiden stirnseitigen (Dreieck-)Bügel einander gegenüberliegen und eine Verbindung der Stirnseite eines Gitterträgers mit einer "Seite" eines anderen Gitterträgers. In diesem Falle bilden zwei benachbarte Bügel des Gitterträgers, an dem seitlich angeschlossen wird, ebenfalls ein Dreieck, das dem stirnseitigen Dreieck des anderen Gitterträgers gegenüberliegt. In beiden Fällen bilden die miteinander verbundenen Gitterträger einen Winkel von 90°, wobei die "Verbindungsfläche" genau in der Winkelhalbierenden der Verbindung liegen.

Das Wesen der Verbindung liegt darin, daß jeweils zwei benachbarte Bügel eine reguläre Pyramide aufspannen, wobei die Pyramidenflächen gegenüber der Mittelsenkrechten der Pyramide vorzugsweise um 45° geneigt sind. Gedanklich liegen in Längsrichtung der Gurte jeweils abwechselnd um 180° gekippte, d.h. ineinandergeschachelte Pyramiden vor. Jede "Pyramidenfläche" kann alsAnschlußfläche dienen. In der Ebene der Pyramidenflächen haben die die Pyramidenfläche aufspannenden Dreiecke einen Basiswinkel von 54,74° oder exakter von atn Vi: Entsprechend ist der Spitzenwinkel der Dreiecke dann 70,53° oder exakter 180-2.atn V2.' Diese gilt für den Kippwinkel von 45°.

Da benachbarte Bügel sich nicht berühren, sind die Spitzen der Dreiecke bzw. die Pyramidenspitze "aufgelöst", was dadurch erreicht wird, daß die Bügel an ihren Spitzen gedanklich abgeschnitten sind, was bei der Verwendung von Bügeln aus gebogenem Draht durch einen entsprechenden Biegeradius realisiert wird. Bei mathematisch exakter Betrachtung schneiden sich allerdings die Mittellinien von jeweils vier Bügelseiten in einem Punkt (Pyramidenspitze).

Andererseits ist bemerkenswert, daß sich die Mittellinien der Bügel und die Mittellinien der Gurte nicht schneiden. Dies mindert zwar die Stabilität der Gitterträger geringfügig, ermöglicht dagegen erst eine Vielzahl von Anschlußmöglichkeiten.

Die einzelnen Bügel sind vorzugsweise aus gebogenem Draht hergestellt, wobei die Drahtenden stumpf miteinander verbunde, vorzugsweise verschweißt sind. Man benötigt also nur eine Bügelform, die auf einer Maschine in großem Vorrat gefertigt werden kann. Die Verbindung der Bügel mit den Gurten, die vorzugsweise langgestreckte Drahtstäbe sind, erfolgt vorzugsweise durch Verschweißen, was besonders einfach durch Elektro-Widerstandsschweißen durchgeführt werden kann.

Für die Verbindung von Gitterträgern sieht die Erfindung drei grundlegende Varianten (mit jeweils mehreren Untervarianten) vor. Bei der ersten Variante werden aneinanderstoßende Bügel direkt miteinander verbunden, beispielsweise durch Klemm- bzw. Spannelemente oder durch Verschweißen. Bei der zweiten Variante werden an die miteinander zu verbindenden "Flachen" plattenförmige Gebilde angebracht, wobei diese Platten dann miteinander verbunden werden, beispielsweise verschraubt, durch Bajonettverschluß oder ähnliches.

Bei der dritten Variante werden im Verbindungsbereich Doppelbügel verwendet, die zwischen sich einen Abstand lassen, durch den Verbindungsmittel wie z.B. Schrauben durchgesteckt werden können.

Da benachbarte Bügel zwischen sich einen Abstand lassen, können in diesem Abstand Trag-oder Verbindungselemente eingelegt werden, so daß auch kompliziertere Gitterwerke aufgebaut werden können, die abgestützt oder aufgehängt werden können.

Anwendungsgebiete der vorliegenden Erfindung sind insbesondere Regale, Stühle, Tische oder Stehlampen sowie Ausleger beispielsweise für abgehängte Raumdeckenstrukturen etwa zum Aufhängen von Lampen, Lautsprechern oder Dekorationen an Decken von größeren Säle sowie auch als Kabelschächte oder zur Aufnahme von Schreibtischsilos.

Im folgenden wird die Erfindung anhand von Ausführungsbeispielen im Zusammenhang mit der Zeichnung ausführlicher erläutert. Es zeigt:
Fig. 1 eine Schrägansicht des Rahmensystems mit seitlicher Verbindung zweier Gitterträger gemäß einem ersten Ausführungsbeispiel der Erfindung;
Fig. 2 eine Seitenansicht des Rahmensystems bei einer stirnseitigen Verbindung zweier Gitterträger;
Fig. 3 eine Draufsicht auf einen Bügel, der bei dem Ausführungsbeispiel der Fig. 1 und 2 verwendet wird;
Fig. 4 eine Draufsicht eines Verbindungselementes für das Ausführungsbeispiel der Fig. 1 bis 3;
Fig. 5 eine Draufsicht (von oben) auf einen Gitterträger für das Rahmensystem nach der Erfindung gemäß einem weiteren Ausführungsbeispiel der Erfindung;
Fig. 6 eine Seitenansicht des Gitterträgers der Fig. 5;
Fig. 7 eine Stirnansicht des Gitterträgers der Fig. 5 und 6;
Fig. 8 eine Draufsicht ähnlich Fig. 5 mit zwei nebeneinander in einer Ebene liegenden Gitterträgern;
Fig. 9 eine schematische, perspektivische Ansicht von oben auf eine seitliche Verbindung zweier Gitterträger gemäß den Fig. 5 bis 7;
Fig. 10 eine erste Variante eines Verbindungselementes im Querschnitt;
Fig. 11 eine Draufsicht auf das Verbindungselement der Fig. 10;
Fig. 12 eine zweite Variante eines Verbindungselementes in perspektivischer Darstellung;
Fig. 13 eine Schnittansicht einer dritten Variante eines Verbindungselementes;
Fig. 14 eine Seitenansicht einer seitlichen "Verbindungsfläche";
Fig. 15 einen Schnitt längs der Linie XV-XV der Fig. 14;
Fig. 16 eine stirnseitige Ansicht einer (stirnseitigen) Verbindungsfläche;
Fig. 17 eine Seitenansicht einer stirnseitigen Verbindung unter Verwendung zweier Verbindungsmöglichkeiten gemäß Fig. 16;
Fig. 18 eine Ansicht ähnlich Fig. 16;
Fig. 19 eine Verbindungshülse, die im Zusammenhang mit der Verbindung gemäß Fig. 17 und 18 verwendet wird;
Fig. 20 eine stirnseitige Ansicht einer "Verbindungsfläche" nach einem weiteren Ausführungsbeispiel der Erfindung;
Fig. 21 eine Seitenansicht einer seitlichen Verbindungsfläche gemäß einem weiteren Ausführungsbeispiel der Erfindung;
Fig. 22 einen Schnitt längs der Linie XXII-XXII der Fig. 21;
Fig. 23 eine stirnseitige Ansicht einer weiteren Variante einer Verbindung;
Fig. 24 eine Seitenansicht einer weiteren Variante einer seitlichen Verbindung;
Fig. 25 eine Seitenansicht einer weiteren Variante einer seitlichen Verbindung;
Fig. 26 eine Stirnansicht einer weiteren Variante einer seitlichen Verbindung;
Fig, 27a-f verschiedene Varianten der Anordnung der Bügel; und
Fig. 28a-n Beispiele für verschiedene nach der Erfindung aufgebaute Rahmen.

Gleich Bezugszeichen in den einzelnen Figuren bezeichnen gleiche oder einander entsprechende Teile.

Zunächst sei auf Fig. 1 Bezug genommen. Dort sind zwei Gitterträger 1 und 2 miteinander verbunden, wobei die Längsachsen 3 und 4 der Gitterträger 1 und 2 senkrecht aufeinander stehen. Jeder Gitterträger hat drei Längsstäbe bzw. Gurte 5, 6, und 7 bzw. 5', 6', 7', die durch Bügel 8 bis 16 bzw. 8'-12' miteinander verbunden sind. Die Bügel sind hier als ebene Platten mit mittiger Aussparung ausgebildet, wodurch ebene, gleichschenklige. Dreiecke gebildet werden. Einzelheiten werden im Zusammenhang mit Fig. 3 detailierter erläutert. Die einzelnen Dreiecke 8-16 bzw. 8'-12' sind hier jeweils abwechselnd um+45° bzw. -45° gegenüber der Mittelachse 3 bzw. 4 geneigt.

Die beiden Gurten 5 und 6 bzw. 5' und 6' liegen in einer Ebene und sind durch die Basisseite (z.B. 17) der Bügel miteinander verbunden. Der dritte Gurt 7 bzw. 7' liegt oberhalb der Ebene der Gurte 5 und 6 und zwar genau oberhalb der Mittellinie 3 bzw. 4. Mit anderen Worten sind die durch die Bügel gebildeten Dreiecke gleichschenklig (vgl. Schenkel 18 und 19).

In Fig. 1 bilden jeweils benachbarte Bügel (z.B. die Bügel 8 und 9) eine Pyramide. Die Grundfläche der Pyramide wird durch die Basisseiten (z.B. 17) der Dreiecke 8 und 9 und die entsprechenden Abschnitte der Gurte 5 und 6 gebildet. Die jeweils identischen "Seitenflächen" der Pyramide werden durch die von den Seiten der beiden Bügel 8 und 9 aufgespannten Dreiecke gebildet sowie durch die zwischen den beiden Dreiecken 8 und 9 aufgespannten Flächen. Wichtig ist, daß alle vier Seitenflächen der Pyramide identisch sind. Dadurch wird nämlich der seitliche Anschluß ermöglicht, wie er hier zwischen den Bügeln 12 und 13 des Gitterträgers 1 und dem Bügel 8' des Gitterträgers dargestellt ist. Die von dem Bügel 8' gebildete "Pyramidenfläche" paßt exakt zu der zwischen den Bügeln 12 und 13 liegenden Pyramidenfläche. Es handelt sich also um eine reguläre Pyramide mit quadratischer Grundfläche.

In dem Ausführungsbeispiel der Fig. 1 weisen die Bügel jeweils im Bereich ihrer Ecken 20, 21 und 22 Löcher 23, 24 bzw. 25 auf, durch welche die Gurte 5, 6 bzw. 7 hindurchgesteckt sind. Entsprechendes gilt natürlich auch für alle übrigen Bügel. Zur Erhöhung der Stabilität sind die Gurte 5, 6, und 7 in den Löchern zusätzlich befestigt, beispielsweise durch Kleben oder Verschweißen.

Fig. 2 zeigt eine stirnseitige Verbindung von Gitterträgern 1 und 2. Die Gitterträger 1 und 2 sind hier jeweils in der von den Bügeln 10 bzw. 8' gebildeten Ebenen abgeschnitten, wobei die Bügel 10 und 8' hier planaufeinanderliegen. Die Mittelachsen 3 und 4 stehen damit senkrecht aufeinander. Die beiden Bügel 10 und 8' sind durch Verbindungselemente 26 (vgl. Fig. 4) miteinander befestigt. Weiterhin ist aus Fig. 2 besser zu erkennen, daß die einzelnen Bügel (z.B. 10' und 11') (gesehen in der Seitenprojektion) gegenüber der Mittelachse einen Winkel von 45° bilden. Die Ausrichtung des Winkels ist gegenläufig, so daß abwechselnd ein Winkel von +45° und -45° gebildet wird. Die aneinandergrenzenden Spitzen benachbarter Dreiecke bilden damit einen Winkel von 90°.

Fig. 3 zeigt eine Draufsicht eines Bügels. Die Schenkel 17, 18 und 19 des durch den Bügel gebildeten Dreieckes bilden ein gleichseitiges Dreieck, wobei der Winkel zwischen der Basisseite 17 und den Schenkeln 18 bzw. 19 jeweils 54,74° (exakt: atn V2) ist und der Spitzenwinkel zwischen den Schenkeln 18 und 19 dann entsprechend 70,53° (180 -2 atn V2j:
Hieraus ergeben sich als Längeverhältnisse für die Seiten folgende Beziehungen:
Hat die Basisseite 17 die Länge "eins", so ist die Länge der Schenkel 18 und 19 0,866 bzw. exakt V0,75.

Aus Fig. 3 ist weiter die Lage der Löcher 23, 24, und 25 im Bereich der Ecken 20, 21, bzw. 22 zu erkennen. Schließlich ist zu erkennen, daß die Bügel eine mittige, hier dreieckige Ausnehmung 27a besitzen.

Die Verbindung aneinandergrenzender Bügel ist auf mannigfaltige Weise möglich. Beispielsweise können bei der Verbindung der Fig. 2 die Bügel 10 und 8' durch Verbindungselemente 26 verklemmt werden. Auch können die Schenkel 17, 18 und 19 Löcher aufweisen, so daß die Bügel 10 und 8' miteinander verschraubt werden können. Auch können die Schenkel miteinander verschweißt werden.

Fig. 4 zeigt ein Beispiel von Verbindungselementen 26. Dieses Verbindungsstück hat hier eine etwa kreisförmige Draufsicht mit zwei diametral gegenüberliegenden und sich nach innen erstrekkenden Ausnehmungen 27 und 28, die in quer zu ihnen liegenden Langlöcher 29 und 30 münden, so daß ein Mittelsteg 31 stehen bleibt. Die Verbindungselemente 26 sind natürlich elastisch, wobei jeweils eine Seite 17, 18 bzw. 19 der miteinander zu verbindenden Bügel zunächst in eine der Ausnehmungen 27 bzw. 28 gesteckt wird und anschließend das Verbindungselement 26 so gedreht wird, daß der Schenkel 17, 18 bzw. 19 in dem Langloch 29 bzw. 30 liegt.

Die Fig. 5 bis 7 zeigen eine zweite, bevorzugte Variante der Erfindung. Die Gurte 5, 6 und 7 sind in gleicher Weise angeordnet wie bei dem Ausführungsbeispiel der Fig. 1. Die Bügel 8, 9, 10 und 11 sind jedoch hier als gebogene, einstückige Drahtbügel ausgebildet, entsprechend der Form eines "Triangels". Die Ecken 20, 21 und 22 der Bügel sind abgerundet, so daß die Spitzen der Dreiecke "aufgelöst" sind. Die Mittelachsen der nach oben ragenden Schenkel (z.B. 18 und 19) von mit ihren Spitzen (22) aneinander grenzenden Bügeln (z.B. 8 und 9 bzs. 10 und 11) bilden die Seitenkanten der Pyramiden. In der Draufsicht der Fig. 5 schneiden sich diese Mittellinien 32 und 33 unter einem Winkel von 90°. Der Schnittpunkt liegt dabei über dem oberen Gurt 7 und exakt auch über der Mittellinie 3.

In gleicher Weise schneiden sich auch die Mittellinien 33 und 36 bzw. 32 und 37 der Schenkel der Bügel 9 und 10 unter einem Winkel von 90°, wobei der Schnittpunkt hier außerhalb des Gitterträgers liegt. Die Basisseiten der Bügel 9 und 10 liegen hier ebenfalls parallel und im Abstand zueinander, wobei der Abstand der Basisseiten der Bügel 9 und 10 gleich dem Abstand der "Spitze" der Bügel 8 und 9 ist. Verbindet man die Schnittpunkte der Linien 32 und 37 sowie 33 und 36 durch eine Linie 38 miteinander und zieht hierzu parallele Linien 34 bzw. 39 sowie durch die genannten Schnittpunkte verlaufende senkrechte Linien 40 und 41, so bilden diese Linien die Kanten der Pyramide. Eine erste Pyramide hat damit folgende Flächen: Eine erste Fläche wird durch die Linien 32, 33 und 34 aufgespannt. Der Bügel 8 liegt dannin dieser Fläche. Eine zweite Pyramidenseite wird durch die Linien 32, 33 und 38 aufgespannt, wobei der Bügel 9 in der hierdurch gebildeten Ebene liegt. Die dritte Fläche wird durch die Linien 32, 33 und 40 gebildet, wobei je ein Schenkel der Bügel 8 und 9 in der dadurch gebildeten Ebene liegt. Schließlich wird die vierte Seite durch die Linien 32, 33 und 41 gebildet, wobei die anderen Schenkel der Bügel 8 und 9 der dadurch gebildeten Ebene liegen. Die Pyramidengrundfläche wird durch die Linien 34, 38, 40 und 41 gebildet. Alle Pyramidenflächen sind hierbei identisch.

Eine gegenüber der beschriebenen Pyramide auf dem Kopf stehenden Pyramide wird durch die Bügel 9 und 10 gebildet. Grundfläche dieser weiteren Pyramide sind die Linien 39, 40, 41, sowie eine Linie 42, die parallel zur Linie 39 liegt und von der "Spitze" des Bügels 10 gebildet wird. Die für einen seitlichen Anschluß in Frage kommenden Pyramidenfläche werden hier dann durch die Linien 32 und 37 und eine oberhalb der Zeichenebene liegenden parallel zur Mittellinie 3 laufende Linie 35 gebildet. Die andere Fläche wird entsprechend durch die Linien 33 und 36 sowie die genannte Linie gebildet.

Eine Seitenansicht des Gitterträgers der Fig. 5 ist in Fig. 6 dargestellt. Diese Ansicht verdeutlicht die Anordnung unter abwechselnden Winkeln von +45° und -45° der Bügel 8, 9 ... gegenüber den Gurten 6 und 7 sowie den rechten Winkel zwischen benachbarten Bügeln 8 und 9, 9 und 10 bzw. 8 und 11. Auch ist hier wiederum deutlich zu erkennen, daß die Spitzen der von den Bügeln gebildeten Dreiecke aufgelöst sind, so daß sich die Bügelachsen "außerhalb" des Gitterträgers schneiden.

Fig. 7 zeigt eine Stirnansicht bzw. einen Schnitt längs der Linie VII-VII der Fig. 6. Der hier abgebildete Bügel 9 besteht aus einem einstückigen, gebogenen Draht, dessen freie Enden stumpf miteinander verschweißt sind. In der Ansicht der Fig. 7 (Projektion in die Schnittebene VII-VII) sind die Basiswinkel zwischen den Schenkeln 17 und 18 bzw. 18 und 19 45° während der spitze Winkel zwischen den Schenkeln 18 und 19 90° beträgt. Wie sich mathematische beweisen läßt, ergeben sich diese Winkel (in der Projektion) dadurch, daß man ein Dreieck mit dem Basiswinkel von atn V2 und dem spitzen Winkel von 180 -2 atn V2 um 45° (entsprechend Fig. 6) kippt. Fig. 7 zeigt weiterhin, daß die unteren Gurte 5 und 6 gegenüber der Ecke der Dreiecke um einen Abstand nach innen versetzt sind, während der obere Gurt 7 an der Innenseite des Bügels 9 im Scheitelpunkt anliegt. Die Krümmungsradien an den Ecken des Dreiekkes sind so gewählt, daß zwischen den Spitzen benachbarter Dreiecke (z.B. 8 und 9 in Fig. 5) sowie zwischen den Basisseiten benachbarter Dreiecke (z.B. 9 und 10 in Fig. 5) der gleiche Abstand vorliegt.

Fig. 8 zweigt zwei parallel zueinander angeordnete Gitterträger in einer Draufsicht ähnlich Fig. 5. Die Gurte 5, 6, 5' und 6' liegen in einer Ebene, während die Gurte 7 und 7' in einer darüberliegenden, parallelen Ebene liegen. Angrenzende Bügel z.B. 8 und 8', 9 und 9', 10 und 10' sowie 11 und 11' stoßen hierbei aneinander. Durch die Krümmungsradien an den Basisseiten der Dreiecke sowie den Abstand der unteren Gurte von den Ecken der Dreiecke wird bei dem Beispiel der Fig. 8 zwischen den aneinandergrenzenden Ecken der Bügel 9, 9', 10 und 10' ein "freier" Raum geschaffen, durch welchen ein senkrechter Stab 43 gesteckt werden kann. Dieser Stab kann die Gitterstruktur von unten her stützen oder zum Abhängen der Gitterstruktur von der Decke als Zugorgan eingesetzt werden. Weiterhin können die benachbarten Gitterträger durch Querstäbe 44 miteinander verbunden werden. Der Querstab 44 der Fig. 8 liegt auf den Gurten 7 und 7' auf und ist in den Abstand an der Spitze der aneinandergrenzenden Bügel 8' und 9' bzw. 8 und 9 eingesetzt. Statt des Stabes 43 könnte auch dort ein ähnlicher Querstab eingesetzt werden, der dann die Gurte 5', 6', 5 und 6 miteinander verbindet und parallel zu den Basisseiten der Dreiecke 9' und 10' sowie 9 und 10 verläuft.

Hierdurch können beispielsweise angehängte Deckenstrukturen hergestellt werden, an denen beispielsweise Beleuchtungskörper, Lautsprecher oder ähnliches befestigt werden.

Fig. 9 zeigt eine perspektivische Ansicht schräg von oben einer seitlichen Verbindung zweier Gitterträger 1 und 2 bei dem Ausführungsbeispiel der Fig. 5 bis 7 ähnlich der Darstellung der Fig. 1. Die Stirnseite des Gitterträgers 2 ist hierbei an eine "Pyramidenseite" des Gitterträgers 1 angeschlossen.

Die Fig. 10 und 11 zeigen ein Verbindungselement einer ersten Grundvariante, bei welcher angrenzende Bügel durch Klemmelemente verspannt werden. Es sollen hier zwei einander gegenüberliegende und parallel zueinander laufende Abschnitte von Bügel 9 und 9' verbunden werden. Als Verbindungselement 80 Wird ein in etwa ovaler Körper 80 verwendet, der an seiner einen Seite eine Öffnung 81 aufweist. Die Weite dieser Öffnung 81 entspricht mindestens dem zweifachen Durchmesser der Bügel 9 bzw. 9'. Man kann sich das Verbindungselement 80 auch als Platte vorstellen, deren beide seitlichen Enden in gleicher Richtung hochgebogen sind und zwar mit kreisförmigem Biegeradius, wobei der Biegeradius der Innenseite dem Radius der Bügel 9 bzw. 9' angepaßt ist.

Die Bügel 9 und 9' werden für das Zusammensetzen zunächst dicht beieinandergeführt, so daß sie gemeinsam durch die Öffnung 81 eingeführt werden können. Sodann werden sie seitlich nach aussen voneinander fortbewegt. Darauf wird ein Keilstück 82 zwischen die beiden Bügel 9 und 9' geschoben, so daß die beiden Bügel 9 und 9' auseinandergedrückt werden und zwar soweit, bis sie seitlich an den "hochgebogenen" Seiten des Verbundungselementes anliegen.

Das Keilstück 82 kann im Querschnitt der Fig. 10 T-förmig ausgebildet sein, so daß der Querschenkel 83 die Öffnung 81 verschließt. Die unteren Kanten 84 des Keilstückes können leicht abgeschrägt sein. Ansonsten sind die wirksamen Keilflächen 85 des Keilstückes parallel zueinander, um einen sicheren Halt zu gewährleisten. Die Breite des Keilstückes 82 ist geringfügig größer als der freie Abstand zwischen den beiden Bügeln 9 und 9', so daß eine Materialverformung und damit einwandfreie Klemmung der einzelnen Teile stattfindet. Das Keilstück 82 kann beispielsweise mit eine Zange eingepreßt werden. Das Verbindungselement 80 und das Keilstück 82 können aus Stahl sein; es ist aber auch möglich, nur das Verbindungselement 80 aus Stahl zu machen und das Keilstück 82 dagegen aus Kunststoff.

Die Grundvariante der Verbindungselemente der Fig. 10 und 11 ist die bevorzugte Ausführungsform nach der Erfindung, da sie einfach herzustellen und zu montieren ist und ein ästhetisches Aussehen hat. Im Vergleich zu den nachfolgenden Varianten ist das Verbindungselement der Fig. 10 und 11 bei einem fertigen Regal am wenigsten auffällig.

Die Fig. 12 und 12 zeigen zwei Verbindungselemente einer weiteren Grundvariante, bei welcher angrenzende Bügel durch Klemmelemente verspannt bzw. verschraubt werden. In beiden Fällen werden Verbindungselemente 45 verwendet, die aus zwei spiegelsymmetrisch zueinander aufgebauten Teilen 46 und 47 bestehen. Beide Elemente besitzen je zwei Ausnehmungen 48 und 49 bzw. 48' und 49', die der Kontur der Bügel angepaßt sind, und sich einander jeweils gegenüberliegen. In einem Mittelabschnitt 50 bzw. 50' sind durchgehende Bohrungen 51 und 52 bzw. 51' vorgesehen, die zueinander ausgerichtet sind. Durch diese Bohrungen hindurch können Schrauben oder auch beispielsweise Nieten gesteckt werden, um die beiden Teile 46 und 47 miteinander zu verbinden, so daß zu verbindende Bügel dann zwischen den Ausnehmungen 48 und 48' bzw. 49 und 49' gehalten werden.

Eine weitere grundlegende Befestigungsvariante ist in den Fig. 14 bis 19, sowie 23, 24 und 26 dargestellt. Bei dieser Variante werden prinzipiell plattenförmige Verbindungselemente an die "Pyramidenseite" angebracht, wobei die gegenüberliegenden Platten miteinander verbunden werden, beispielsweise durch Verschrauben, Verschweißen oder Bajonettverschluß. Eine Stirnseitige Verbindung (ähnlich Fig. 2) ist in Fig. 17 dargestellt. An die beiden miteinander zu verbindenden stirnseitigen Bügel 9 und 9' sind Platten 53 und 54 aufgebracht, die in diesem Falle zur Stirnseite hin über die Bügel 9 bzw. 9' hinausstehen und beispielsweise auf diesen aufliegen, wie aus Fig. 18 deutlicher zu erkennen. In diesem Falle sind die Platten 53 bzw. 54 Sechsecke, deren Außenkanten an die Kontur der Bügel 9 bzw. 9' angepaßt sind. Die Sechsecke liegen dabei so, daß die Gurte 5, und 7 nicht abgedeckt sind. Wie aus der stirnseitigen Projektion der Fig. 18 zu erkennen, haben die Platten 53 eine mittige, hier kreisrunde (in der Projektion eine Ellipse) Ausnehmung 55, wobei die Ausnehmungen der beiden Platten 53 und 54 einander gegenüberliegen. Bei der Variante der Fig. 17 bis 19 werden die beiden Platten 53 und 54 nur über diese Ausnehmung 55 miteinander verschraubt und zwar durch eine Gewindehülse entsprechend Fig. 19. Diese Gewindehülse 56 besitzt einen Grundkörper 57 mit Außengewinde 58, wobei der Durchmesser dieses Außengewindes 58 dem Durchmesser der Ausnehmung 55 so angepaßt ist, daß die Gewindehülse durch die Ausnehmung 55 hindurchgesteckt werden kann. Der Grundkörper 57 weist eine mittige Bohrung 59 auf, die es ermöglicht, durch die Verbindungsstelle hindurch Kabel oder ähnliches zu führen. An seinem einen Ende besitzt der Grundkörper 57 einen umlaufenden Bund 60, der beim Einschrauben an einer der Platten 53 und 54 zum Anschlag kommt. Die Befestigung erfolgt dann über eine Gewindemutter 61, die auf das Außengewinde 58 aufgeschraubt wird und zwar so weit, daß sie gegen die andere Platte 54 bzw. 53 zum Anschlag kommt und damit die beiden Platten miteinander verschraubt.

Bei dieser Variante wird ein weiterer Vorteil der Erfindung sichtbar. Durch die stirnseitige Verbindung, bei der die zu verbindenden Teile im Winkel von 45° gegenüber den Mittelachse der Gitterträger liegen, müssen, beide Gitterträger in Drehrichtung um ihre Mittelachse nicht speziell fixiert werden. Vielmehr ergibt sich die "stabile" Lage bei Belastung des Rahmens von selbst dann, wenn beide Mittelachsen in einer Ebene liegen und einen Winkel von 90° bilden.

Statt dieser Verbindung kann jedoch auch eine stirnseitige Platte 53 gemäß den Fig. 16 oder 23 verwendet werden. Bei Fig. 16 ist wiederum eine sechseckige Platte mit mittiger, kreisrunder Ausnehmung 55 vorgesehen, wobei hier jedoch zusätzliche Schraublöcher 62 vorhanden sind, so daß einander berührende Platten je durch drei Bolzen miteinander verschraubt werden können. Auch bei Fig. 16 liegt die Platte auf der Stirnseite des Bügels 9 auf. Die Gurte 5, 6 und 7 sind dabei nicht abgedeckt. Bei der Variante der Fig. 23 wird stattdessen eine dreieckige Platte 53 mit mittiger Ausnehmung 55 und drei Schraublöchern 62 verwendet, wobei diese Platte 53 nur auf den Gurten 5, 6, und 7 aufliegt und beispielsweise mit diesen verschweißt ist, während sie den Bügel 9 nicht abdeckt.

Eine seitliche Verbindung, d.h. exakter eine Verbindung zwischen Stirnseite eines Gitterträgers und Seite des zweiten Gitterträgers unter Verwendung des Grundgedankens der Platte ist in den Fig. 14,15,24 und 26 gezeigt. Der Gitterträger, dessen Stirnseite angeschlossen wird, besitzt eine Platte entsprechend den Fig. 16, 18 bzw. 23. An diejenige Seitenfläche des anderen Gitterträgers, an den der erste Gitterträger angeschlossen werden soll, ist nun ebenfalls eine Platte 63 angebracht. Auch diese Platte hat jeweils eine mittige Ausnehmung 64 entsprechend der Ausnehmung 55 der Platte 53. Auch hier ist die Variante mit Gewindehülse gemäß Fig. 19 bzw. Schraublöchern 65 entsprechend den Schraublöchern 62 der Fig. 16 bzw. 23 möglich.

In dem Beispiel der Fig. 14 ist nun in das durch die Bügel 8 und 9 gebildete Dreieck die Platte 63 eingesetzt. Diese Platte ist hier ein Dreieck, dessen obere Spitze auf dem Gurt 7 aufliegt. Die Basisseite dieses Dreieckes hintergreift dagegen den unteren Gurt 5 mit einer umgebogenen Lasche 66, die deutlich aus Fig. 15 zu erkennen ist. Durch dieses Hintergreifen mittels der Lasche 66 muß an dieser Stelle keine Schweißverbindung hergestellt werden, wobei gleichwohl die Platte 63 gegen Herausziehen (Zugkräfte) gesichert ist. Allerdings ist es empfehlenswert, bei der Variante der Fig. 14 und 15 die obere Spitze an dem Gurt 7 anzuschweißen.

Nach einer anderen, nicht dargestellten Variante kann die Lasche 66 auch fortgelassen werden, wobei dann die untere Kante auch an dem Gurt 5 angeschweißt wird.

Eine andere ebenfalls nicht dargestellte Variante besteht darin, daß eine dreieckige Platte auf die Außenseite der Bugel 8 und 9 der Fig. 14 aufgelegt und mit diesen verschweißt wird.

Eine weitere Variante zeigt Fig. 24. Dort ist eine Platte 63 mit zwei seitlichen Laschen 67 und 68 vorgesehen, wobei beide Laschen 67 und 68 die Bügel 8 und 9 hintergreifen. In diesem Falle überdeckt die Platte 63 den Gurt 7 natürlich nicht, während sie andererseits nach unten soweit verlängert sein kann, daß sie den Gurt 5 abdeckt. Dies ist deshalb möglich, weil der Gurt 5 bzw. 6 ja gegenüber den Ecken der Bügel 8 bzw. 9 nach innen versetzt ist, so daß die Platte 63 in den dadurch gebildeten Freiraum eingreifen kann.

Eine Variante der Fig. 14 bzw. 15 ist noch in Fig. 26 dargestellt, wo auch das obere Ende der Platte 63 eine Lasche 69 besitzt, die den oberen Gurt 7 hintergreift.

Statt einer Verschraubung kann bei der Variante mit Befestigungsplatte auch ein Bajonettverschluß über die mittigen Ausnehmungen 55 bzw. 64 erfolgen. Eine der beiden Ausnehmungen hat dann entsprechende-nicht dargestellte--Bajonattausnehmungen, während im Bereich der anderen Ausnehmung Bajonett-Vorsprünge angeschweißt sind. Dies hat allerdings den Nachteil, daß zwei verschiedene Sorten von Platten vorrätig gehalten werden müssen.

Eine grundlegende weitere Befestigungsvariante ist in den Fig. 20, 21, 22 und 25 dargestellt.

Diese Variante besteht darin, daß statt einer Platte Bügel verwendet werden, die parallel zu denjenigen Bügeln liegen, die mit anderen Bügeln verbunden werden. Diese zusätzlichen Bügel liegen zu den "Hauptbügeln" in einem Abstand, so daß hier Schrauben durchgesteckt werden können.

Ein Beispiel für eine stirnseitige Verbindung zeigt Fig. 20. Ein kongruent zu dem stirnseitigen Bügel 8 liegender Bügel 70 ist mit seinen drei nach außen weisenden Ecken an den Gurten 5, 6 und 7 angeschweißt. Dieser Bügel 70 hat die gleichen Winkel wie der Bügel 8 jedoch kleinere Abmaße, so daß er genau in das "Innere" des Bügels 8 bzw. der Gurte 6 und 7 paßt. Der Bügel 70 liegt dabei in einer Ebene mit dem Bügel 8. Hierdurch werden Zwischenräume 71, 72 und 73 zwischen den Schenkeln des inneren Bügels 70 und des äußeren Bügels 8 gebildet. Durch diese Zwischenräume können Schrauben hindurchgesteckt werden, die mit Unterlegscheiben oder Lochplatten an den Schenkeln der Bügel 70 und 8 abgestützt sind und so zwei identisch gemäß der Fig. 20 aufgebaute Stirnseiten zweier Gitterträger miteinander verbinden. Eine Variante für einen seitlichen Anschluß ist in den Fig. 21 und 22 dargestellt. In das durch die Bügel 8 und 9 gebildete "Dreieck" ist ein dreieckiger Bügel 74 so eingesetzt, daß sich zwischen ihm und den Bügeln 8 und 9 ebenfalls ein Zwischenraum 73'-(analog dem Zwischenraum 73 der Fig. 20)-bildet. Oben und unten ist der Bügel 74 umgebogen, wie an seinen Enden 74' und 74" (Fig. 22) zu erkennen ist. Diese Enden 74' und 74" umgreifen teilweise die Gurte 5 und 7, wobei diese Enden dort an den Gurten angeschweißt sind. Die beiden schräg nach oben verlaufenden Schenkel des Bügels 74 laufen parallel zu den nach oben laufenden Schenkeln des Bügels 70 der Fig. 20. Die Bügel 8 und 9 der Fig. 21 laufen dabei parallel zu dem Bügel 8 der Fig. 20. Der Basisschenkel des Bügels 74 läuft dagegen parallel zu dem Basisschenkel des Bügels 8 der Fig. 20. Die Zwischenräume 73' der Fig. 21 liegen über den Zwischenräumen 71 und 73 der Fig. 20, so daß dort dann die Schrauben hindurchgesteckt werden können, wobei Schraubenköpfe bzw. Unterlegscheiben die Rückseite der Bügel 70 und 8 bzw. 9 und 74 und 8 und 74 hintergreifen, wodurch die Befestigung hergestellt ist.

Statt des Bügels 74 der Fig. 21 können, wie das Ausführungsbeispiel der Fig. 25 zeigt-auch Innenbügel 75 und 76 ähnlich den Bügeln 17 der Fig. 20 verwendet werden. Diese Innenbügel 75 bzw. 76 verlaufen parallel zu den "Außenbügeln" 8 und 9, wobei auch hier in der Seitenansicht Zwischenräume 73' (entsprechend Fig. 21) gebildet werden. Die Bügel 75 und 76 sind dabei durch den Innenbügel 70 an der Stirnseite gemäß Fig. 20 abgedeckt. Bei der Variante der Fig. 25 liegen die Bügel 75 und 76 allerdings nicht in einer Ebene mit den Bügeln 8 und 9. Die Unterlegscheiben müssen daher entsprechend geformt sein, um diesen Ebenenversatz auszugleichen.

Nach einer weiteren, nicht dargestellten Variante-können bei dem Ausführungsbeispiel der Fig. 25 allerdings auch Innenbügel 75 und 76 verwendet werden, die sich von den Innenbügeln 70 der Fig. 20 dadurch unterscheiden, daß ihre schräg nach oben verlaufenden Schenkel so weit herausgezogen sind, daß sie parallel zu den Schenkeln des Bügels 8 der Fig. 20 liegen. Derart geformte Bügel können dann an ihren drei Ecken nach innen "eingedellt" sein, analog zu den Laschen 68 und 69 gemäß Fig. 26.

Fig. 27 zeigt verschiedene, schematische Seitenansichten zur Darstellung möglicher Anordnungen von die Gurte verbindenden Bügeln. In Fig. 27a ist die Grundvariante dargestellt, bei der die Bügel abwechselnd unter +45° und -45° geneigt sind.

Fig. 27b zeigt, daß auch einige Bügel senkrecht zur Längsachse stehen können.

Die Variante der Fig. 27c zeigt, daß Gruppen paralleler Bügel gebildet werden können, wobei dort nur ein "Winkelsprung" stattfindet.

Fig. 27d zeigt, daß abwechselnd Gruppen paralleler Bügel mit unterschiedlicher Anzahl von paralleler Bügeln den Winkelsprung haben können.

Fig. 27e zeigt dagegen die gleiche Anzahl von Bügeln zur Bildung einer Bügelgruppe.

Fig. 27f zeigt, daß auch an den Stirnseiten senkrechte Bügel vorhanden sein können. In diesem Falle ist natürlich ein stirnseitiger Anschluß nicht möglich.

Die Fig. 28 zeigt Aufsichten und Seitenansichten verschiedener Anwendungsmöglichkeiten des erfindungsgemäßen Rahmensystems, z.B. Tische und Trennwände. Das Rahmensystem kann dabei auch zur Dekoration in Form eines Schreibtischsilos ausgebildet sein. Zu diesem Zweck kann in die freien Räume innerhalb der einzelnen Gitterträger ein pyramidenförmiger Block entsprechender Abmessungen und Winkelneigungen eingesetzt werden, der mit Aussparungen und Bohrungen zur Aufnahme von Schreibtischutensilien versehen ist. Ein derartig gestaltetes "Schreibtischsilo" ist dekorativ und zweckmä- ^{ß}ig^{.}

## Patentansprüche

1. Rahmensystem, insbesondere für Gestelle und den Innenausbau,
mit langgestreckten Gitterträgern (1, 2),
-die drei nicht in einer Ebene liegende Längsstäbe (Gurte) (5, 6, 7) aufweisen, mit Bügeln (8-11),
-die geschlossene Dreiecke bilden,
-einstückig ausgebildet sind,
-die Gurte außen umgreifen,
-die Gurte in Querrichtung miteinander verbinden,
-wobei mindestens einige der Bügel (8-11) gegenüber der Längsachse (3, 4) der Gurte (5-7) geneigt sind,
-wobei jeder Bügel eine Ebene aufspannt,
-die Mittellinien (32,33; 36, 37) von Schenkeln (18, 19) von in Längsrichtung des Gitterträgers (1, 2) zueinander geneigten benachbarten Bügeln (8, 9, 10, 11) spannen Seitenflächen von regulären, vier-seitigen Pyramiden auf, so daß diese benachbarten Bügel (8-11) gegensinnig um einen positiven und einen negativen Winkel geneigt sind,
-die Mittellinien der Schenkel (18, 19) von an den Stirnseiten des Gitterträgers liegenden Bügeln spannen ebenfalls eine Seitenfläche einer identischen Pyramide auf, dadurch gekennzeichnet,
daß Verbindungsmittel zum Verbinden aneinanderstoßender Gitterträger (1, 2) vorgesehen sind, wobei die Bügel einer Stirnseite eines Gitterträgers mit den eine Seitenfläche der Pyramide aufspannenden Schenkeln eines zweiten Gitterträgers verbindbar sind, und
daß die bei der Verbindung aneinandergrenzenden Schenkel von Bügeln (z.B. 9, 9') durch die Schenkel umgreifende Verbindungselemente (80, 45) verspannbar sind.

2. Rahmensystem nach Anspruch 1, dadurch gekennzeichnet, daß das Verbindungselement (80) eine seitlich mit kreisförmigem Radius beidseitig hochgebogene Platte ist, wobei die freien Enden der hochgebogenen Teile eine Öffnung (81) freilassen, deren Weite mindestens gleich dem doppelten Durchmesser der zu verbindenden Bügel (9, 9') ist und daß in die Öffnung (81) ein Keilstück (82) eingesetzt ist, das die beiden Bügel (9, 9') gegen die inneren Enden des Verbindungselementes (80) verspannt.

3. Rahmensystem nach Anspruch 2, dadurch gekennzeichnet, daß das Keilstück (82) einen T-förmigen Querschnitt aufweist und daß sein Querschenkel (83) eine Breite hat, die der Öffnungsweite der Öffnung (81) des Verbindungselementes (80) entspricht.

4. Rahmensystem nach Anspruch 1, dadurch gekennzeichnet, daß die Verbindungselemente (45) zwei spiegelsymmetrische Teile (46, 47) aufweisen, die einander gegenüberliegende Ausnehmungen (48, 48'; 49, 49') zur Aufnahme von Abschnitten der Bügel aufweisen, sowie in ihrem Mittelteil (50, 50') mindestens ein Loch (51, 52) zur Aufnahme einer die beiden Teile (46, 47) gegeneinander verspannenden Schraube.

5. Rahmensystem nach Anspruch 1, dadurch gekennzeichnet, daß die Verbindungselemente aus Platten (53, 54; 63) bestehen, die in miteinander zu verbindende Anschlußflächen (Stirnseite eines Gitterträgers und/oder Seitenfläche eines Gitterträgers zwischen zwei benachbarten Bügeln) eingesetzt und dort befestigt ist, wobei die Platten miteinander verbunden sind.

6. Rahmensystem nach Anspruch 5, dadurch gekennzeichnet, daß die Platten (53, 54; 63) eine mittige, kreisrunde Ausnehmung (55) aufweisen und durch eine durch diese Ausnehmungen hindurchgesteckte Gewindehülse (56) miteinander verschraubt sind.

7. Rahmensystem nach Anspruch 6, dadurch gekennzeichnet, daß die Gewindehülse (56) eine mittige Bohrung (59) aufweist.

8. Rahmensystem nach Anspruch 5, dadurch gekennzeichnet, daß die Platte (53, 54; 63) Schraublöcher (62) aufweist, durch welche hindurch Verbindungsschrauben zur Verbindung zweier Platten eingesetzt sind.

9. Rahmensystem nach einem der Ansprüche 5 bis 8, dadurch gekennzeichnet, daß die Platte (53, 54, 63) dreieckig ist, parallel zu der von einem stirnseitigen Bügel (9) aufgespannten Ebene liegt und an den stirnseitigen Enden der Gurte (5, 6, 7) befestigt, vorzugsweise verschweißt ist.

10. Rahmensystem nach einem der Ansprüche 5 bis 8, dadurch gekennzeichnet, daß die Platte (53) dreieckig ist, an einem stirnseitigen Bügel (9) aufliegt und mit diesem verbunden, vorzugsweise verschweißt ist.

11. Rahmensystem nach einem der Ansprüche 5 bis 8, dadurch gekennzeichnet, daß die Platte (53) sechseckig ist, an Abschnitten eines stirnseitigen Bügels (9) befestigt ist und die stirnseitigen Enden der Gurte (5, 6, 7) freiläßt.

12. Rahmensystem nach einem der Ansprüche 5 bis 8, dadurch gekennzeichnet, daß die Platte (63) für einen parallel zur Längsachse des Gitterträgers liegenden seitlichen Anschluß ein Dreieck ist, das auf Schenkeln von zwei benachbarten Bügeln (8, 9) befestigt ist.

13. Rahmensystem nach einem der Ansprüche 5 bis 8, dadurch gekennzeichnet, daß die Platte (63) für einen parallel zur Längsachse der Gitterträger liegenden seitlichen Anschluß ein Dreieck ist, dessen Spitze an dem oberen Gurt (7) aufliegt und dessen Basisseite einen der unteren Gurte (5, 6) mit einer Lasche (66) hintergreift.

14. Rahmensystem nach einem der Ansprüche 5 bis 8, dadurch gekennzeichnet, daß die Platte (63) für einen parallel zur Längsachse der Gitterträger liegenden seitlichen Anschluß ein an seiner Spitze abgeschnittenes Dreieck ist und parallele Schenkel benachbarter Bügel (8, 9) jeweils mit einer seitlichen Lasche (67, 68) hintergreift.

15. Rahmensystem nach Anspruch 13, dadurch gekennzeichnet, daß die Platte (63) auch den oberen Gurt (7) mit einer weiteren Lasche (69) hintergreift.

16. Rahmensystem nach Anspruch 1, dadurch gekennzeichnet, daß die Verbindungselement für einen stirnseitigen Anschluß durch einen weiteren, inneren Bügel (70) gebildet sind, deren eine Ebene zu dem stirnseitigen Bügel (9) liegt und kongruent zu diesem ausgebildet ist, wobei die Ecken dieses inneren Bügels (70) mit den Gurten (5, 6, 7) verbunden sind, wobei zwischen den Schenkeln des inneren Bügels (70) und des (äußeren) Bügels (8) Zwischenräume (71, 72, 73) gebildet sind, durch welche Verbindungsschrauben (ggf. mit Unterlegscheiben) hindurchgesteckt sind.

17. Rahmensystem nach Anspruch 16, dadurch gekennzeichnet, daß für einen parallel zur Längsachse der Gitterträger verlaufenden seitlichen Anschluß ein im wesentlichen dreieckiger, zusätzlicher Bügel (74) vorgesehen ist, der im Abstand (73') gegenüber den Schenkeln benachbarte Bügel (8, 9) eingesetzt ist und der mit seiner Spitze und seinem Basisschenkel an zugeordneten Gurten (7, 5 bzw. 6) befestigt ist.

18. Rahmensystem nach Anspruch 17, dadurch gekennzeichnet, daß der Bügel (74) die Gurte (7, 5 bzw. 6) zumindest teilweise umgreift.

19. Rahmensystem nach Anspruch 16, dadurch gekennzeichnet, daß für einen parallel zur Längsachse der Gitterträger liegenden seitlichen Anschluß parallel zu dem benachbarten Bügel (8, 9) im Abstand (73) zu diesen, zwei innere Bügel (75, 76) vorgesehen sind, wobei der Abstand (73') zum Durchstecken von Verbindungsschrauben dient.

20. Rahmensystem nach Anspruch 19, dadurch gekennzeichnet, daß die nach oben zeigenden Schenkel der inneren Bügel (75,76) in einer Ebene mit den ihnen zugeordneten Schenkeln der Bügel (8, 9) liegen, wobei die Spitze der inneren Bügel (75, 76) eine der Form des oberen Gurtes (7) angepaßte Eindellung aufweist.

21. Rahmensystem nach Anspruch 19, dadurch gekennzeichnet, daß die inneren Bügel (75, 76) in der stirnseitigen Projektion gegenüber den äußeren Bügeln (8, 9) nach innen versetzt sind, wobei die für die Schrauben verwendeten Unterlegscheiben um diesen Versatz asymmetrisch ausgebildet sind.

## Revendications

1. Structures en treillis, notamment pour échafaudages et aménagements intérieurs, formés:
-des poutres ou supports en treillis (1, 2), disposées longitudinalement, comprenant trois montants ou longerons (5, 6, 7) (ceinture) non situés dans le même plan;
-d'éléments d'entretoisement (8 à 11);
-triangulés,
-formant chacun un ensemble unitaire,
-cerclant les longerons ou montants,
-reliant les longerons transversalement entre eux,
-au moins une partie de ces éléments d'entretoisement (8-11) étant inclinés par rapport à l'axe longitudinale (3, 4) des longerons (5 à 7),
-chacun de ces éléments d'entretoisement étant contenu dans un seul plan,
-les axes longitudinaux (32, 33, 36, 37) des traverses ou étrésillons (18, 19) d'éléments d'entretoisement (8, 9, 10, 11) adjacents, inclinés l'un par rapport à l'autre, formant entre eux, disposées selon l'axe longitudinal des poutres en treillis, les faces latérales de pyramides régulières à base rectangulaire, de sorte que ces éléments d'entretoisement (8, 11) adjacents soient inclinés dans des sens opposés et forment un angle positif et un angle négatif,
-les axes longitudinaux des étrésillons (18,19) des éléments d'entretoisement extrêmes des poutres en treillis formant également une face latérale d'une pyramide identique, caractérisées en ce que:
-lesdites structures en treillis comportent des moyens de liaison pour relier entre elles de telles poutres en treillis (1, 2) en contact pour assembler l'élément d'entretoisement de l'extrémité d'une poutre en treillis aux étrésillons des faces latérales d'une pyramide d'une deuxième poutre en treillis; et
-en ce que la liaison entre les étrésillons adjacents d'éléments d'entretoisement (par exemple 9, 9') est susceptible d'être assurée par serrage d'éléments de liaison (80, 45) entourant les traverses.

2. Structures en treillis selon la revendication 1, caractérisées en ce que l'élément de liaison (80) est formé par une plaque dont les parties latérales fortement coudées forment un arc de cercle, de sorte que les extrémités libres de ces parties fortement coudées forment entre elles une ouverture (81) dont la largeur est au moins égale au double de la largeur des éléments d'entretoisement (9, 9') et en ce que l'on enfonce dans cette ouverture (81) un coin de calage (82) qui applique à force les deux éléments d'entretoisement (9, 9') contre les faces internes extrêmes des éléments de liaison (80).

3. Structures en treillis selon la revendication 2, caractérisées en ce que le coin de calage (82) présente une section en forme de T dont la barre transversale (83) a une largeur correspondant à l'ouverture (81) de l'élément de liaison (80).

4. Structures en treillis selon la revendication 1, caractérisées en ce que l'élément de liaison (45) est formé de deux parties énantiomorphes (46, 47) qui comportent des évidements (48, 48'; 49, 49') se faisant face et disposés de part et d'autre, destinés à recevoir des parties des éléments d'entretoisement et comportent, dans leur partie centrale (50, 50'), au moins un trou (51, 52) destiné à recevoir une vis de serrage des deux parties (46, 47) l'une sur l'autre.

5. Structures en treillis selon la revendication 1, caractérisées en ce que les éléments de liaison sont formés de plaques (53, 54, 63) destinées à coopérer par des faces de raccordement (face frontale d'une poutre en treillis et/ou face latérale d'une poutre en treillis entre deux éléments d'entretoisement adjacents) et à être fixées l'une contre l'autre pour être reliées entre elles.

6. Structures en treillis selon la revendication 5, caractérisées en ce que chacune des plaques (53, 54; 63) présente un évidement central circulaire (55) et en ce qu'effet sont solidarisées entre elles par un manchon fileté (56) introduit par vissage dans ces évidements.

7. Structures en treillis selon la revendication 6, caractérisées en ce que le manchon fileté (56) présente un alésage central.

8. Structures en treillis selon la revendication 5, caractérisées en ce que les plaques (53, 54; 63) comportent des orifices filetés (62) dans lesquels peuvent être introduites des vis de liaison pour solidariser deux plaques.

9. Structures en treillis selon une quelconque des revendications 5 à 8, caractérisées en ce que la plaque (53, 54; 63) est triangulaire, est disposée parallèlement au plan formé par un élément d'entretoisement (9) extrême et est fixée aux extrémités frontales de la ceinture (5, 6, 7), de préférence par soudure.

10. Structures en treillis selon une quelconque des revendications 5 à 8, caractérisées en ce que la plaque (53) est triangulaire, prend appui sur un élément d'entretoisement (9) extrême et lui est fixée de préférence par soudure.

11. Structures en treillis selon une quelconque des revendications 5 à 8, caractérisées en ce que la plaque (53) est hexagonale, est fixée à un tronçon d'un élément d'entretoisement (9) extrême et laisse libre les faces frontales des extrémités de la ceinture (5, 6, 7).

12. Structures en treillis selon une quelconque des revendications 5 à 8, caractérisées en ce que, pour assurer un raccord latéral parallèlement à l'axe longitudinal de la poutre en treillis, la plaque (63) forme un triangule et est fixée aux étrésillons de deux éléments d'entretoisement (8, 9) adjacents.

13. Structures en treillis selon une quelconque des revendications 5 à 8, caractérisées en ce que, pour assurer un raccord latéral parallèlement à l'axe longitudinal de la poutre en treillis, la plaque (63) forme un triangle dont la pointe sommitale est fixée au montant ou longeron supérieur (7) et dont la base est fixée par l'intermédiaire d'un collier de fixation (66) à un des montants ou longerons inférieurs (5, 6).

14. Structures en treillis selon une quelconque des revendications 5 à 8, caractérisées en ce que pour assurer un raccord latéral parallèlement à l'axe longitudinal de la poutre en treillis, la plaque (63) est un triangle dont la pointe sommitale est tronquée et qui est fixée par l'intermédiaire de colliers de fixation (67, 68) latéraux à deux étrésil-Ions d'éléments d'entretoisement (8, 9) adjacents.

15. Structures en treillis selon la revendication 13, caractérisées en ce que la plaque (63) est fixée au montant ou longeron supérieur (7) par l'intermédiaire d'un collier de fixation supplémentaire (69).

16. Structures en treillis selon la revendication 1, caractérisées en ce que l'élément de liaison pour assurer un raccord d'extrémité comporte un élément d'entretoisement intérieur supplémentaire (70) qui se trouve dans le même plan que l'élément d'entretoisement extrême (9) et est en congruence avec celui-ci, les coins de ces éléments d'entretoisement internes (70) étant reliés aux longerons ou montants (5, 6, 7) de sorte que, entre les étrésillons de l'élément d'entretoisement (70) interne et de l'élément d'entretoisement (8) (externe), soit formé un intervalle ou espace intersticiel (71, 72, 73) dans lequel pénè- . trent des vis de liaison (éventuellement munis de rondelles).

17. Structures en treillis selon la revendication 16, caractérisées en ce que, pour assurer un raccord latéral parallèlement à l'axe longitudinale de la poutre en treillis, est prévu un élément d'entretoisementtriangulaire (74) supplémentaire qui présente un écartement (73') par rapport à un étrésillon d'un élément d'entretoisement (8, 9) adjacent et dont la pointe sommitale et l'étrésillon de base sont fixés aux montants ou longerons (7, et 5-6 respectivement) qui leur sont associés.

18. Structures en treillis selon la revendication 17, caractérisées en ce que l'élément d'entretoisement (74) encercle au moins en partie les montants ou longerons (7, et 5-6 respectivement).

19. Structures en treillis selon la revendication 16, caractérisées en ce que, pour assurer, parallèlement à l'axe longitudinal de la poutre en treillis, un raccord latéral parallèle à l'élément d'entretoisement (8, 9) adjacent, sont prévus deux éléments d'entretoisement intérieurs (75, 76) présentant un écartement (73') par rapport à celui-ci, de manière que cet écartement (73') permette l'engagement des vis de fixation.

20. Structures en treillis selon la revendication 19, caractérisées en ce que les étrésillons dirigés vers le haut des éléments d'entretoisement (75, 76) internes sont dans le même plan que les étrésillons de l'élément d'entretoisement (8, 9) qui lui est assujetti, de façon que la pointe sommitale de l'élément d'entretoisement interne (75, 76) présente une indentation adaptée à la forme du longeron ou montant supérieur (7).

21. Structures en treillis selon la revendication 19, caractérisées en ce que les éléments d'entretoisement internes (75,76), en projection frontale, sont déplacés vers l'intérieur par rapport aux éléments d'entretoisement externes (8, 9) de sorte que les passages pour rondelles des vis de fixation soient disposés de façon dissymétrique.

## Claims

1. A frame system, in particular for supports and for interior work,
with elongated lattice supports (1, 2)
-which have three longitudinal rods (ties) (5,6, 7) which do not lie in one plane,
with frames (8-11) which
-form closed triangles,
-are of one-piece construction,
-engage around the outside of the ties,
-connect the ties together in the transverse direction,
-and wherein: at least some of the frames (8-11) are inclined relative to the longitudinal axis (3, 4) of the ties (5-7),
-and each frame fixes one plane,
the centre lines (32, 33; 36, 37) of sides (18, 19) of adjacent frames (8, 9, 10, 11) which are inclined relative to one another in the longitudinal direction of the lattice support (1, 2) fix side surfaces of regular four-sided pyramids so that these adjacent frames (8-11) are inclined in opposite directions by a positive and a negative angle,
-the centre lines of the sides (18, 19) of frames lying at the front sides of the lattice support likewise fix a side surface of an identical pyramid, characterised in that
connecting means for joining contiguous lattice support (1, 2) are provided, whereby the frames of one front side of a lattice support are connectable with the sides (which fix one side surface of the pyramid) of a second lattice support, and
in that the sides (which are adjacent one another on connection) of frames (e.g. 9, 9') can be clamped by the connecting elements (80, 45) which engage around the sides.

2. A frame system according to claim 1, characterised in that the connecting element (80) is a plate which is laterally upwardly bent on both sides, with circular radius, the free end of the upwardly bent parts leaving an opening (81) remaining, whose width is at least equal to double the diameter of the frames (9, 9') to be joined, and in that into the opening (81) there is inserted a wedge member (82) which clamps both the frames (9, 9') against the inner ends of the connecting element (80).

3. A frame system according to claim 2, characterised in that the wedge member (82) has a T-shaped cross section, and in that the width of its transverse side (83) corresponds to the aperture width of the opening (81) of the connecting element (80).

4. A frame system according to claim 1, characterised in that the connecting elements (45) have two mirror-symmetrical parts (46, 47) which have mutually oppositely located apertures (48, 48'; 49, 49') for receiving sections of the frames, and also have in their middle part (50, 50') at least one hole (51, 52) for receiving a screw which clamps the two parts (46, 47) against one another.

5. A frame system according to claim 1, characterised in that the connecting elements consist of plates (53, 54; 63) which are inserted into contiguous surfaces which are to be joined together (front side of a lattice support and/or side surface of a lattice support between two adjacent frames), and is [sic] secured there, the plates thus being joined together.

6. A frame system according to claim 5, characterised in that the plates (53, 54; 63) have a central circular aperture (55) and are screwed together by means of a screw-threaded sleeve (56) which is inserted through these apertures.

7. A frame system according to claim 6, characterised in that the screw-threaded sleeve (56) has a central bore (59).

8. A frame system according to claim 5, characterised in that the plate (53, 54; 63) has screw-holes (62) through which connecting screws are inserted, for joining two plates together.

9. A frame system according to any one of claims 5 to 8, characterised in that the plate (53, 54; 63) is triangular, and lies parallel to the plane fixed by a front-side frame (9), and is secured, preferably welded, on the front-side ends of the ties (5, 6, 7).

10. A frame system according to any one of claims 5 to 8, characterised in that the plate (53) is triangular and lies on a front-side frame (9) and is connected, preferably welded, thereto.

11. A frame system according to any one of claims 5 to 8, characterised in that the plate (53) is hexagonal and is secured on sections of a front-side frame (9) leaving the front-side ends of the ties (5, 6, 7) free.

12. A frame system according to any one of claims 5 to 8, characterised in that the plate (63), for a lateral connection lying parallel to the longitudinal axis of the lattice support, is a triangle which is secured on sides of two adjacent frames (8, 9).

13. A frame system according to any one of claims 5 to 8, characterised in that the plate (63), for a lateral connection lying parallel to the longitudinal axis of the lattice support, is a triangle whose apex lies on the upper tie (7) and whose base side engages behind the lower ties (5, 6) with a fishplate (66).

14. A frame system according to any one of claims 5 to 8, characterised in that the plate (63), for a lateral connection lying parallel to the longitudinal axis of the lattice support, is a triangle which is truncated at its apex and which engages behind parallel sides of adjacent frames (8, 9) in each case with a lateral fishplate (67,68).

15. A frame system according to claim 13, characterised in that the plate (63) also engages behind the upper tie (7) with a further fishplate (69).

16. A frame system according to claim 1, characterised in that the connecting elements for a front-side connection are formed by a further (inner) frame (70), one plane of which lies towards the front-side frame (9) and is constructed congruent thereto, the corners of this inner frame (70) being connected with the ties (5, 6, 7); and between the sides of the inner frame (70) and of the (outer) frame (8), interspaces (71, 72, 73) are formed, through which are inserted connecting screws (optionally with support washers).

17. A frame system according to claim 16, characterised in that for a lateral connection extending parallel to the longitudinal axis of the lattice support, there is provided a substantially triangular additional frame (74) which is inserted spaced apart at a distance (73') in relation to the frames (8, 9) which are adjacent the sides, and which is secured with its apex and its base side on associated ties (7, 5 and/or 6).

18. A frame system according to claim 17, characterised in that the frame (74) at least partially engages around the ties (7, 5 and/or 6).

19. A frame system according to claim 16, characterised in that for a lateral connection lying parallel to the longitudinal axis of the lattice supports, parallel to the adjacent frames (8, 9) spaced apart at a distance (73) in relation thereto, there are provided two inner frames (75, 76), the spacing distance (73') serving for through-insertion of connecting screws.

20. A frame system according to claim 19, characterised in that the upwardly pointing sides of the inner frames (75, 76) lie in one plane with the sides (with which they are associated) of the frames (8, 9), the apex of the inner frames (75, 76) having a concave depression which is arranged to fit the shape of the upper tie (7).

21. A frame system according to claim 19, characterised in that the inner frames (75, 76) are offset towards the inside, in the front-side projection, in relation to the outer frames (8, 9), the support washers used for the screws being constructed asymmetrical by an amount equal to this displacement.
